# EUROPÄISCHE PATENTSCHRIFT

(11) **EP 0 795 668 B1**
(45) Veröffentlichungstag und Bekanntmachung des Hinweises auf die Patenterteilung: **03.05.2000**
(21) Anmeldenummer: 97102174.6
(22) Anmeldetag: 12.02.1997
(51) Int. Cl.: E05B 65/36

(54) **Vorrichtung zur Steuerung einer Anzahl von Aktuatoren einer Zentralverriegelungseinrichtung**
Arrangement for controlling a plurality of actuators in a central locking apparatus
Arrangement pour controller une pluralité d'actionneurs dans un dispositif de verrouillage centralisé

(30) Priorität: 13.03.1996 DE 19609753
(43) Veröffentlichungstag der Anmeldung: 17.09.1997
(73) Patentinhaber: Volkswagen Aktiengesellschaft, 38436 Wolfsburg (DE)
(72) Erfinder: Burnus, Oliver, Dipl.-Ing., 29393 Gross Oesingen (DE); Katzwinkel, Reiner, Dipl.-Ing., 38527 Meine (DE)

(56) Entgegenhaltungen:
- EP-A- 0 491 095
- FR-A- 2 494 534
- US-A- 4 801 812

## Beschreibung

Die Erfindung betrifft eine Zentralverriegelungseinrichtung für Kraftfahrzeuge.

Aus der europäischen Patentanmeldung EP 118 001 ist ein Zentralverriegelungssystem für Kraftfahrzeuge mit einer Anzahl von in Türen eines Kraftfahrzeuges angeordneten Aktuatoren (Schließeinrichtungen) bekannt. Jeder der Aktuatoren weist eine bestimmte Anzahl von Signalgebern auf, welche in Abhängigkeit von aktuellen Zustandsparametem des von ihnen überwachten Aktuators oder in Abhängigkeit von extern eingegebenen Befehlssignalen Signale an eine zentrale Steuereinheit senden, wobei die Steuereinheit aus den Signalen der Signalgeber Steuersignale bildet, mit denen die Stellelemente angesteuert werden, welche die Ver- oder Entriegelung der Aktuatoren bewirken.

Des weiteren ist aus der deutschen Offenlegungsschrift DE 36 28 706 A1 ein Zentralverriegelungssystem bekannt, bei welchem jeder Aktuator mit einer Zentraleinrichtung verbunden ist, die die von den Signalgebern der Aktuatoren registrierten Zustandsparamter auswertet. Die von den Signalgebern gelieferten Datensignale werden dann entsprechend eines in der Zentraleinrichtung gespeicherten Programms in Steuersignale für die Stellelemente der Aktuatoren umgesetzt.

Bei den bekannten Zentralverriegelungseinrichtungen liegen die Signalpegel der Ausgangssignale der Signalgeber je nach dem erfaßten Zustand des Aktuators entweder auf Masse oder weisen einen vorgegebenen Spannungspegel auf, der bei allen Kraftfahrzeugen gleich ist. In den meisten Fällen ist dies der Pegel der Bordnetzspannung. Dieser Umstand ermöglicht einem potentiellen Einbrecher durch Durchtrennen einer der den jeweiligen Signalgeber mit der Zentraleinrichtung verbindenden elektrischen Leitung und Aufschaltung des jeweiligen Spannungspegels die Türen des Kraftfahrzeuges zu öffnen und in den meisten Fällen die Diebstahlwarnanlage zu deaktivieren.

Der Erfindung liegt deshalb die Aufgabe zugrunde, Zentralverriegelungseinrichtung für Kraftfahrzeuge zu schaffen, bei der es dem potentiellen Einbrecher nicht möglich ist, durch einfaches Durchtrennen der entsprechenden Signalleitung die Verriegelung der Tür bzw. die Zentralverriegelungseinrichtung als ganzes außer Kraft zu setzen.

Die Aufgabe wird durch die Merkmale des Patentanspruchs gelöst. Vorteilhafte Ausbildungen der Erfindung sind in den Unteransprüchen dargestellt.

Gemäß der Erfindung ist vorgesehen, daß das Ausgangssignal zumindest eines Signalgebers, in Abhängigkeit dessen Änderung die Stellelemente der Aktuatoren gesteuert werden, fahrzeug- und/oder türspezifisch codiert ist. Vorzugsweise ist dies das Ausgangssignal des Signalgebers, der den Zustand "System-Öffnen" wiedergibt. Damit ist es dem potentiellen Einbrecher nicht möglich, durch einfaches Durchtrennen der elektrischen Verbindung zwischen dem Signalgeber und dem Steuergerät und Anlegen eines Spannungspegels (Masse oder Bordnetzspannung) das Kraftfahrzeug zu öffnen.

Vorzugsweise erfolgt die Veränderung des Ausgangssignals über eine Spannungscodierung. Dafür stehen mehrere Möglichkeiten zur Verfügung. Einmal kann die Spannungscodierung über ein vom Steuergerät während eines ersten Schließvorganges lernbares Widerstandsverhältnis erfolgen. Eine weitere Variante besteht darin, den Signalgebern der Aktuatoren unterschiedliche Z-Dioden nachzuschalten.

Neben der Spannungscodierung ist auch denkbar, dem entsprechenden Signalgeber eine elektronische Schaltungsanordnung nachzuschalten, welche einen Flankenwechsel des Ausgangssignals erfaßt und diesen Flankenwechsel codiert an das Steuergerät überträgt.

Nachfolgend soll die Erfindung anhand eines Ausführungsbeispieles näher beschrieben werden. Die zugehörigen Zeichnungen zeigen:
- Figur 1: ein Blockschaltbild einer erfindungsgemäßen Zentralverriegelungseinrichtung,
- Figur 2: einen Signalverlauf des codierten Ausgangssignals 11
- Figur 3: einen weiterer Signalverlauf des codierten Ausgangssignals 11 und
- Figur 4: ein Blockschaltbild einer weiteren erfindungsgemäßen Zentralverriegelungseinrichtung.

Die in der Figur 1 gezeigte Zentralverriegelungseinrichtung für ein Kraftfahrzeug beinhaltet die Zentralverriegelungssteuerung der Türen VL, VR, HL und HR. Zusätzlich könnte die Schließfunktion einer Heckklappe einbezogen werden. Jeder der Türen VL, VR, HL und HR ist mit einem als Türschloß ausgebildeten Aktuator 1 bis 4 ausgestattet, wobei jeder der Aktuatoren je nach Einsatz im Kraftfahrzeug eine unterschiedliche Anzahl von Signalgebern 5 bis 8 aufweist. Die Signalgeber 5a und 7a senden jeweils ein Zustandssignal "System Öffnen" und die Signalgeber 5b und 7b "System Schließen". Weitere Signalgeber 5c, 5d, 6c, 6d, 7c, 7d und 8c, 8d geben den Zustand der jeweiligen Tür an und die Signalgeber 5e, 6e, 7e und 8e senden ein Signal, das angibt, ob die Diebstahlsicherung aktiviert ist. Die Türen HL und HR weisen keine vom Benutzer aktivierbaren Türschlösser 3 und 4 auf. Aus diesem Grund fehlen hier die dafür vorgesehenen Signalgeber. Alle Signalgeber sind als Hall-Sensoren oder Mikroschalter ausgebildet.

Die Ausgangssignale der Signalgeber 5 bis 8 werden dem zentralen Steuergerät 9 zugeführt, welches aus den Ausgangssignalen die Steuersignale S1 bis S8 zur Ansteuerung der Motoren M1 bis M4 ermittelt. Die Ausgangssignale 5a, 5b und 7a, 7b sind dabei aktive Signale, d. h. in Abhängigkeit deren Änderung erfolgt die Bildung der Steuersignale S1 bis S8 primär, die Ausgangssignale der restlichen Signalgeber werden nur als Zustandssignale berücksichtigt. Eine Änderung dieser Zustandssignale bewirkt keine Ansteuerung der Motoren M1 bis M4.

Im Ausführungsbeispiel sind zur Einbruchsicherung den Signalgebern 5a und 7a türspezifische ohmsche Widerstände R1 und R2 nachgeschaltet. Gleichzeitig können auch die Eingangswiderstände R3 und R4 des Steuergerätes 9 entsprechend türspezifisch festgelegt werden. In Figur 1 sind die Eingangswiderstände R3 und R4 nur zur verständlicheren Darstellung nach außen gezeichnet. Damit wird das Ausgangssignal 11, 19 der Signalgeber 5a, 7a entsprechend dem Widerstandsverhältnis R1, R3 und R2, R4 codiert und das codierte Ausgangssignal I1a, I9a an das Steuergerät übertragen.

Der vom Signalgeber 5a, 7a übertragene Pegel U₅ₐ, U₇ₐ ist somit abhängig von den Widerständen R1, R3 und R2, R4. Es wird also einem potentiellen Einbrecher schwerer fallen, beim Durchtrennen der die Ausgangssignale I1a, I9a tragenden Leitung, den wirksamen Pegel zum Öffnen der Türen des Kraftfahrzeuges zu finden. Eventuell auftretende Bordnetzschwankungen werden vom Steuergerät 9 auf das Widerstandsverhältnis R1, R3 und R2, R4 aufgerechnet.

Figur 2 zeigt sowohl den auf der Bordnetzspannung U_{BORD} liegenden Signalpegel des nichtcodierten Ausgangssignals I1 als auch den an die Steuereinrichtung 9 übertragenen Signalpegel U₅ₐ des codierten Ausgangssignals I1a.

Eine andere Möglichkeit besteht in der Codierung der Ausgangssignale 11, 19 der Signalgeber 5a und 7a über eine elektronische Schaltung, welche einen Flankenwechsel des Ausgangssignals erkennt und die Flankenwechsel codiert an das zentrale Steuergerät 9 überträgt, die entsprechenden Signalverläufe des auf Bordspannung U_{BORD} liegenden Ausgangssignals 11 des Signalgebers 5a und des codierten Ausgangssignals I1a sind in Figur 3 dargestellt.

Auch bei einer Zentralverriegelungseinrichtung, bei der jedem Aktuator 1 bis 4 ein dezentrales Steuergeräte 10 bis 13 zugeordnet ist, läßt sich die Codierung des Ausgangssignals 11, 19 des Signalgebers 5a, 7a anwenden.

Auch bei der in Figur 4 dargestellten Zentralverriegelungseinrichtung ist jede der Türen VL, VR, HL und HR mit einem als Türschloß ausgebildeten Aktuator 1 bis 4 ausgestattet, wobei die Aktuatoren 1 und 2 wiederum die Signalgeber 5a, 7a, die ein Ausgangssignal 11, 19 zum Öffnen der Zentralverriegelungseinrichtung abgeben, und die Signalgeber 5b, 7b, die ein Ausgangssignal zum Schließen der Zentralverriegelungseinrichtung abgeben, aufweisen. Alle Aktuatoren 1 bis 4 besitzen außerdem die Signalgeber 5c, 5d, 6c, 6d, 7c, 7d, 8c, 8d, die ein Zustandssignal senden, das angibt, ob die Tür offen oder geschlossen ist. Die Ausgangssignale der Signalgeber 5e, 6e, 7e und 8e geben an, ob die Diebstahlsicherung aktiviert ist.

Die Ausgangssignale der Signalgeber werden jeweils an die ebenfalls in den Türen befindlichen, den einzelnen Aktuatoren 1 bis 4 zugeordneten dezentralen Steuergeräte 10 bis 13 übertragen, welche im Zeitmultiplexverfahren mit dem zentralen Steuergerät 9 kommunizieren.
Neben den Ausgangssignalen der eigenen Signalgeber erhält jedes dezentrale Steuergeräte 10 bis 13 auch ausgewählte Ausgangssignale der Signalgeber der anderen Aktuatoren 1 bis 4, aus denen die Steuergeräte 10 bis 13 die Steuersignale S1 bis S8 zur Ansteuerung des jeweiligen Motors M1 bis M4 ermitteln.

Zur Verhinderung eines unbefugten Öffnens der Zentralverriegelungseinrichtung sind den Signalgebern 5a und 7a wiederum jeweils die türspezifisch festgelegten ohmschen Widerstände R1 und R2 nachgeschaltet und die Eingangswiderstände R3 und R4 der dezentralen Steuergeräte 10 und 11 türspezifisch variiert, so daß das Ausgangssignal 11, 19 der Signalgeber 5a, 7a als codiertes Ausgangssignal I1a, I9a an das jeweilige Steuergerät übertragen wird.

### BEZUGSZEICHENLISTE

- VL, VR, HL, HR: Türen
- 1 bis 4: Aktuatoren
- 5 bis 8: Signalgeber
- 9: Steuergerät
- 10 bis 13: dezentrales Steuergerät
- M1 bis M4: Motoren
- S1 bis S8: Steuersignale
- I1, I9: nichtcodiertes Ausgangssignal
- I1a, I9a: codiertes Ausgangssignal
- U_{BORD}: Bordnetzspannung
- R1 bis R4: ohmsche Widerstände
- U₅ₐ: Signalpegel

## Patentansprüche

1. Zentralverriegelungseinrichtung für Kraftfahrzeuge, mit einer Anzahl von in Türen angeordneten Aktuatoren (1-4) und einer Vorrichtung zur Steuerung der Aktuatoren, bei der jedem der Aktuatoren mindestens ein Stellelement und mindestens ein Signalgeber (5-8) zugeordnet ist, wobei das Ausgangssignal des Signalgebers einen Zustand des Stellelementes wiedergibt und die Stellelemente der Aktuatoren (1-4) von einem Steuergeräten (9) in Abhängigkeit zumindest des Ausgangssignals eines Signalgebers (5a, 7a) eines der Aktuatoren gesteuert werden, **dadurch gekennzeichnet, daß** im Signalpfad des Signalgebers (5a, 7a) ein Bauelement (R1-R4) angeordnet ist, so daß das Ausgangssignal (I1a; I9a) des Signalgebers (5a; 7a), in Abhängigkeit dessen Änderung die Stellelemente der Aktuatoren (1 - 4) gesteuert werden, fahrzeug- und/oder türspezifisch codiert ist.

2. Zentralverriegelungseinrichtung nach Anspruch 1, **dadurch gekennzeichnet, daß** das Ausgangssignal (I1a; I9a) zumindest des Signalgebers (5a; 7a), das den Zustand "System Öffnen" wiedergibt, codiert ist.

3. Zentralverriegelungseinrichtung nach Anspruch 1 oder 2, **dadurch gekennzeichnet, daß** das Ausgangssignal (Ila; I9a) spannungscodiert ist.

4. Zentralverriegelungseinrichtung nach Anspruch 3, **dadurch gekennzeichnet, daß** die Spannungscodierung über ein vom Steuergerät (9; 10, 11) lernbares Widerstandsverhältnis (R1, R3; R2, R4) erfolgt, wobei ein fahrzeug- und/oder türspezifischer ohmscher Widerstand (R1; R2) dem jeweiligen Signalgeber (5a; 7a) zugeordnet ist und der Eingangswiderstand (R3; R4) des mit dem Signalgeber (5a; 7a) in Verbindung stehenden Eingangs des Steuergerätes (9; 10, 11) fahrzeug- und/oder türspezifisch variiert ist.

5. Zentralverriegelungseinrichtung nach Anspruch 3, **dadurch gekennzeichnet, daß** die Spannungscodierung über eine oder mehrere dem Signalgeber (5a; 7a) zugeordnete Z-Dioden erfolgt.

6. Zentralverriegelungseinrichtung nach Anspruch 1 oder 2, **dadurch gekennzeichnet, daß** dem Signalgeber (5a; 7a) eine elektronische Schaltungsanordnung zugeordnet ist, welche einen Flankenwechsel des Ausgangssignals (11; 19 ) erkennt und diesen Flankenwechsel codiert an das Steuergerät (9) überträgt.

## Revendications

1. Dispositif de verrouillage central pour véhicules automobiles, avec une pluralité d'actionneurs (1-4) disposés dans des portes et un dispositif pour commander les actionneurs, dans lequel au moins un élément de positionnement et au moins un transmetteur de signaux (5-8) sont associés à chacun des actionneurs, le signal de sortie du transmetteur de signaux reflétant un état de l'élément de positionnement, et les éléments de positionnement des actionneurs (1-4) étant commandés par un appareil de commande (9) en fonction au moins du signal de sortie d'un transmetteur de signaux (5a, 7a) de l'un des actionneurs, caractérisé en ce qu'un composant (R1-R4) est implanté sur le trajet de signaux du transmetteur de signaux (5a, 7a), de façon que le signal de sortie (I1a ; I9a) du transmetteur de signaux (5a ; 7a) soit codé de manière spécifique au véhicule et/ou à la porte, les éléments de positionnement des actionneurs (1-4) étant commandés en fonction de la variation dudit signal de sortie.

2. Dispositif de verrouillage central selon la revendication 1, caractérisé en ce que le signal de sortie (I1a ; I9a) au moins du transmetteur de signaux (5a ; 7a), qui reflète l'état "ouverture du système", est codé.

3. Dispositif de verrouillage central selon la revendication 1 ou 2, caractérisé en ce que le signal de sortie (I1a ; 19a) est codé en tension.

4. Dispositif de verrouillage central selon la revendication 3, caractérisé en ce que le codage en tension est réalisé par l'intermédiaire d'un rapport de résistances (R1, R3 ; R2, R4) susceptible d'être appris par l'appareil de commande (9 ; 10, 11), une résistance ohmique (R1; R2) spécifique au véhicule et/ou à la porte étant associée au transmetteur de signaux correspondant (5a ; 7a), et la résistance d'entrée (R3 ; R4) de l'entrée de l'appareil de commande (9 ; 10, 11) connectée audit transmetteur de signaux (5a ; 7a) étant soumise à une variation spécifique au véhicule et/ou à la porte.

5. Dispositif de verrouillage central selon la revendication 3, caractérisé en ce que le codage en tension s'effectue à l'aide d'une ou plusieurs diodes de Zener associées au transmetteur de signaux (5a ; 7a).

6. Dispositif de verrouillage central selon la revendication 1 ou 2, caractérisé en ce qu'un agencement de circuits électroniques qui détecte un changement de front du signal de sortie (11 ; 19) et qui transmet ledit changement de front sous forme codée à l'appareil de commande (9) est associé au transmetteur de signaux (5a ; 7a).

## Claims

1. Central locking device for motor vehicles, with a number of actuators (1 - 4) disposed in doors and with a device for controlling the actuators, wherein at least one adjusting element and at least one signal transmitter (5 - 8) is allocated to each of the actuators, wherein the output signal of the signal transmitter reproduces a condition of the adjusting element and the adjusting elements of the actuators (1 - 4) are controlled by a control device (9) in dependence upon at least the output signal of a signal transmitter (50, 70) of one of the actuators, characterised in that a construction element (R1 - R4) is disposed in the signal path of the signal transmitter (5a, 7a) so that the output signal (I1a; I9a) of the signal transmitter (5a;7a), in dependence upon the change in which the control elements of the actuators (1 - 4) are controlled, is encoded in a vehicle-specific and/or door-specific manner.

2. Central locking device according to claim 1, characterised in that the output signal (I1a; 19a) of at least the signal transmitter (5a; 7a), which reproduces the "open system" condition, is encoded.

3. Central locking device according to claim 1 or 2, characterised in that the output signal (I1a; I9a) is voltage-encoded.

4. Central locking device according to claim 3, characterised in that the voltage-encoding is carried out by means of a resistance ratio (R1, R3; R2, R4) which can be learned by the control device (9; 10, 11), wherein a vehicle-specific and/or door-specific ohmic resistor (R1; R2) is allocated to the respective signal transmitter (5a; 7a), and the input resistor (R3; R4) of the input of the control device (9; 10, 11), which is connected to the signal transmitter (5a; 7a), is varied in a vehicle-specific and/or door-specific manner.

5. Central locking device according to claim 3, characterised in that the voltage-encoding is carried out by means of one or more Zener diodes allocated to the signal transmitter (5a; 7a).

6. Central locking device according to claim 1 or 2, characterised in that an electronic circuit arrangement is allocated to the signal transmitter (5a; 7a) and recognises a change of edge in the output signal (I1; I9) and transfers this change of edge in an encoded manner to the control device (9).
